# EUROPÄISCHE PATENTSCHRIFT

(11) **EP 2 364 929 B1**
(45) Veröffentlichungstag und Bekanntmachung des Hinweises auf die Patenterteilung: **05.12.2012**
(21) Anmeldenummer: 11003234.9
(22) Anmeldetag: 16.10.2008
(51) Int. Cl.: B65D 85/68

(54) **Werkstückträger, ausgebildet als Kunststoffbehälter**
Workpiece holder, designed as a plastic container
Support d'outil, en forme de récipient plastique

(30) Priorität: 14.12.2007 DE 102007060495
(43) Veröffentlichungstag der Anmeldung: 14.09.2011
(62) Teilanmeldung aus: 08018114.2
(73) Patentinhaber: Fritz Schäfer GmbH, 57290 Neunkirchen (DE)
(72) Erfinder: Schäfer, Gerhard, 57290 Neunkirchen (DE); Zöllner, Thomas, 57299 Burbach (DE)
(74) Vertreter: Grosse, Wolf-Dietrich Rüdiger

(56) Entgegenhaltungen:
- WO-A-2004/078409
- DE-U1-202006 005 284
- US-A1- 2007 023 303

## Beschreibung

Die Erfindung betrifft einen Werkstückträger, ausgebildet als Kunststoffbehälter, insbesondere einstückig hergestellt durch Spritzgießen, der zur Aufnahme von Werkstücken einen separaten Einsatz mit Werkstückhaltemittein aufweist, mit innen liegenden Rastmitteln versehen ist und wobei der Einsatz mit den Rastmitteln verankerbare Gegenrastmittel aufweist und aus einer Grundplatte besteht, an deren Seitenrändern jeweils ein sich von der Innenfläche der Grundplatte in vertikaler Richtung erstreckendes Distanzprofil angeformt ist, wobei der Einsatz mit den Distanzprofilen voreilend in den Behälter einsetzbar ist, wie durch die US 2007/023303A1 bekannt geworden.

Aus der FR 2 825 988 A1 ist eine wieder verwendbare Verpackung in Form eines Behälters bekannt, bei der auf einer gemeinsamen Basis primäre Befestigungsmittel angeordnet sind, die komplementäre, sekundäre Befestigungsmittel aufnehmen. Die sekundären Befestigungsmittel sind mit Positionierelementen versehen, die an die Form der zu verpackenden Produkte angepasst sind. Bei einem Wechsel bzw. einer Änderung der zu verpackenden Produkte ist es erforderlich, die Positionierelemente auszutauschen bzw. anzupassen.

Durch die DE 20 2006 005 284 U1 ist ein Behälter zur Aufnahme von Solarzellen bekannt geworden. In diesen Behälter wird ein die Solarzellen aufnehmender Einsatz eingebracht, der mit dem Behälter verrastbar ist. Bei größeren Solarzellen ist vorgesehen, diese ohne Einsatz im Behälter zu lagern. Die Solarzellen werden dabei im Behälter gestapelt.

Durch die DE 36 30 566 C2 bzw. die DE 37 03 317 A1 sind für den innerbetrieblichen Transport von Werkstücken bzw. Montageteilen sowie auch für den Transport dieser Teile vom Herstellungswerk zum Montagewerk und der Zuführung von Werkstücken zu automatisch beschickten Montagemaschinen dienende Werkstückträger bekannt geworden. Die eingelagerten Werkstücke werden hierbei durch Vorsprünge und/oder Vertiefungen, d.h. von Formnestern aufgenommen, was sowohl ein automatisiertes Handling als auch einen sicheren Transport ermöglicht, bei dem sich die einzelnen Werkstücke nicht berühren sollen.

Dieser bekannte Werkstückträger ist aus zwei Kunststoffteilen gefertigt und besteht aus einem Rahmen und aus einer mit den Formnestern (Durchbrüche und/oder Vertiefungen und/oder Vorsprünge) versehenen Platte. Die aus Kunststofffolie tief gezogene oder im Spritzgussverfahren hergestellte Platte wird dabei über den Rahmen gestülpt und erhöht somit gleichzeitig die Stabilität des Werkstückträgers.

Abgesehen davon, daß die Herstellung dieser Werkstückträger mit mehreren Arbeitsgängen verbunden und somit aufwendig ist, tritt trotz der Überstülpplatte ein Verzug auf, insbesondere beim automatisierten Be- und Entladen der Werkstückträger. Eine sichere Lagerung und ein sicherer Transport kann damit nicht mehr gewährleistet werden.

Der Erfindung liegt daher die Aufgabe zugrunde, einen gattungsgemäßen Werkstückträger zu schaffen, der es insbesondere in einfacher Weise ermöglicht, den Einsatz in Relation zum Werkstückträger zu positionieren.

Diese Aufgabe wird erfindungsgemäß dadurch gelöst, dass die Distanzprofile an ihren freien Enden jeweils eine Kopfplatte aufweisen, die auf ihrer Oberfläche mit zu Rastmitteln des Behälterbodens komplementären Zentriersegmenten ausgebildet sind. Beim Einfügen des Einsatzes in den Behälter rasten respektive greifen die Zentriersegmente entsprechend ihrer verteilten Anordnung in Nuten eines vorzugsweise im Behälterboden ausgebildeten Zentriernutenkreuzes ein, wodurch der Einsatz im Behälterboden horizontal bewegungssicher zentriert und arretiert wird.

Zum sicheren Verrasten des Einsatzes mit dem Behälter ist erfindungsgemäß vorgesehen, dass bei zwei sich gegenüberliegenden Distanzprofilen die Kopfplatten über den Seitenrand der Grundplatte hervorkragen, wobei die Vorkragenden in die schlitzförmigen Rastöffnungen der Behälterwände einrastbar sind. Durch den Rasteingriff der freien Kopfplattenenden wird der Einsatz vertikal auszugssicher im Behälter fixiert.

Zur sicheren und spielfreien Halterung des Inhaltsgutes respektive der Werkstücke, kann der Einsatz auf der Innenfläche seiner Grundplatte mit parallel voneinander beabstandeten Führungshülsen ausgebildet sein. Den Führungshülsen können vorteilhaft quer über die Breite der Grundplatte verlaufende und vorzugsweise mit Rippen zur Verdrehsicherung ausgebildete Stützelemente zugeordnet werden.

Eine Ausgestaltung der Erfindung sieht vor, dass die Grundplatte des Einsatzes auf ihrer mit dem Behälteroberrand abschließenden Außenfläche mit mehreren, umfangsverteilt um die Öffnungen der Führungshülsen angeordneten Zentrierbohrungen ausgebildet ist. Es können damit Werkstücke gelagert werden, die beispielsweise eine Welle und ein daran ausgebildetes, großflächiges Form- bzw. Kopfteil besitzen. Nach dem Einstecken der Welle in die Führungshülse liegt das flächenmäßig gegenüber der Führungshülsenöffnung deutlich größere Formteil somit auf der äußeren Bodenfläche benachbart zur Führungshülsenöffnung der Einsatzgrundplatte auf. In diesem Bereich an der Unterseite des Werkstücks ausgebildete Zentriernocken können in die Zentrierbohrungen eingreifen, womit eine unbeabsichtigte Dreh- bzw. Schwenkbewegung des Werkstücks wirkungsvoll verhindert wird.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Fig. 1: einen Werkstückträger in einer perspektivischen Draufsicht in das Behälterinnere mit dort an den Behälterwänden ausgebildeten Rastmitteln und in der Bodenfläche ausgeformten Vertiefungen;
- Fig. 2: den Behälter gemäß Fig. 1 in der Draufsicht, die ein aus den bodenseitigen Vertiefungen gebildetes Zentriernutenkreuz zeigt;
- Fig. 3: den Behälter gemäß Fig. 1 in einer perspektivischen Draufsicht vom äußeren Behälterboden her gesehen;
- Fig. 4: in einer perspektivischen Gesamtansicht als Einzelheit eine Ausführung eines in den Behälter gemäß Fig. 1 einbringbaren Einsatzes mit Führungshülsen zur Aufnahme von Werkstücken und an den vier Seitenrändern angeordneten Distanzprofilen;
- Fig. 5: den Einsatz gemäß Fig. 4 von der Unterseite her gesehen; und
- Fig. 6: in einer perspektivischen Draufsicht den Behälter gemäß Fig. 1 mit über Kopf eingebrachtem Einsatz gemäß Fig. 4.

Ein in Fig. 1 dargestellter Werkstückträger 1 in rechteckiger Behälterbauweise ist einstückig durch Spritzgießen aus Kunststoff hergestellt und weist einen geschlossenen Boden 2 sowie Längswände 3 und Stirnwände 4 auf. In der Innenfläche 5 des Behälterbodens 2 sind längliche Vertiefungen 6 ausgebildet, die ausgehend von der Mitte des Behälterbodens 2 ein Zentriernutenkreuz 7 ergeben (vgl. hierzu Fig. 2).

Die Innenflächen 8 der Stirnwände 4 sind einerseits mit horizontalen, gestuft voneinander beabstandeten Raststegen 9 versehen und andererseits an ihren bodenseitigen Enden 10 mit schlitzförmigen Rastöffnungen 11 ausgebildet.

Zum sicheren Transport und zur geschützten Lagerung von Werkstücken innerhalb des Werkstückträgers 1 sind in den Werkstückträger 1 einrastbare Einsätze vorgesehen.

Ein in Fig. 4 bis 6 dargestellter Einsatz 28 besitzt eine Grundplatte 29, an deren Seitenrändern 30a, b, c, d jeweils ein sich von der Innenfläche 31 in vertikaler Richtung nach unten hin erstreckendes Distanzprofil 32a, b, c, d angeformt ist. Außerdem sind auf der Innenfläche 31 der Grundplatte 29 in Einbaulage in den Werkstückträger hineinragende Führungshülsen 35 angespritzt.

Die Distanzprofile 32a, b, c, d sind an ihrem oberen Ende mit Kopfplatten 33a, b, c, d versehen, auf deren Oberfläche mit zu den Vertiefungen 6 bzw. dem Zentriernutenkreuz 7 des Behälterbodens 2 komplementäre Zentrierelemente 34 ausgebildet sind.

Die Kopfplatten 33b und 33d der Distanzprofile 32b und 32 d kragen über die Seitenränder 30b und 30d der Grundplatte 29 hervor und rasten nach dem Einbringen des Einsatzes 28, der mit den Distanzprofilen 32a, b, c, d voreilend eingesetzt wird, in die schlitzförmigen Rastöffnungen 11 des Werkstückträgers 1 ein. Damit einhergehend greifen die an den Kopfplatten 33a, b, c, d angeformten Zentrierelemente 34 in die Nuten des Zentrierkreuzes 7 ein und fixieren den Einsatz 28 bewegungssicher am Behälterboden 2.

Hierbei liegt es im Ausgestaltungsrahmen, dass an Stelle der Kopfplatten 33b und 33d die Kopfplatten 33a und 33c mit Vorkragenden zum Rasteingriff in die schlitzförmigen Rastöffnungen 11 ausgebildet sind.

Ein mit einem solchen Einsatz 28 verrasteter Werkstückträger 1, wobei in der eingebauten Lage die Außenfläche 37 der Grundplatte 29 des Einsatzes 28 in etwa auf einer Höhe mit dem Werkstückträgeroberrand 36 verläuft (vgl. die Fig. 5 und 6), dient zur Einlagerung und zum Transport von Werkstücken, die eine Welle und einen mit dieser einstückigen Bearbeitungskopf bzw. ein gegenüber der Welle deutlich größres Formteil besitzen, wie ein Planetengetriebe. Ein derartiges Werkstück wird von der Außenfläche 37 der Grundplatte 29 her mit der Welle oder dergleichen Zapfen in den Hohlraum bzw. die zylindrische Öffnung der Führungshülse 35 eingesteckt und somit von der Führungshülse 35 aufgenommen und gehalten. Der größer bemessene Kopf bzw. das Formteil des Werkstücks kommt hingegen auf der Außenfläche 37 der Grundplatte 29 zur Anlage.

Zur zusätzlichen Fixierung und Halterung auch des Kopfes bzw. Formteils eines solchen Werkzeugs sind in die Außenfläche 37 einerseits gegenüber dem Durchmesser der Führungshülsen 35 vergrößerte Einsatzvertiefungen 38 eingebracht. Andererseits sind den Einsatzvertiefungen 38 umfangsverteilt noch Zentrierbohrungen 39 zugeordnet, in die an der Unterseite der Kopf- bzw. Formteile des Werkstücks ausgebildete Zentriernocken eingreifen können.

Zur Optimierung der lagerichtigen Positionierung der Werkstücke bzw. ihrer Kopf-/Formteile auf der Grundplatte 29 sind auf der Außenfläche 37 außerdem vertikale Rippenstege 40 aufweisende Anschlagelemente 41 vorgesehen. Die Anschlagelemente 41 verhindern im Zusammenspiel mit den Rippenstegen 40 wirkungsvoll ein Verdrehen der Werkstücke und gewährleisten, dass die Kopf- bzw. Formteile der Werkstücke sicher und zentriert gehalten werden.

Des weiteren sind die Vertiefungen 6 bzw. die Nuten des Zentrierkreuzes 7 mit Ablauföffnungen 42 versehen, welche gegebenenfalls mit den Zentrierhülsen 21 des Einsatzes 12 oder den Führungshülsen 35 des Einsatzes 28 fluchten können und einen ungehinderten Ablauf von Wasseransammlungen im Werkstückträger 1 und/oder auf den Einsätzen 12, 28 bzw. den von diesen zentrierten Werkstücken ermöglichen.

In den Eckbereichen des Werkstückträgers 1 sind in den Behälterboden 2 jeweils Zentrieröffnungen 43 eingebracht (vgl. Fig. 2), um insbesondere beim Transport durch beispielsweise Hubeinrichtungen, Rollenbahnen oder Gurtförderer eine Ausrichtung des Werkstückträgers 1 zu gewährleisten.

### Bezugszeichenliste:

- 1: Werkstückträger
- 2: Behälterboden
- 3: Längswände
- 4: Stirnwände
- 5: Innenfläche
- 6: Vertiefungen (Rastmittel)
- 7: Zentriernutenkreuz (Rastmittel)
- 8: Innenflächen
- 9: Raststege
- 10: bodenseitige Enden
- 11: Rastöffnungen
- 28: Einsatz/Inlett
- 29: Grundplatte
- 30a-30d: Seitenränder
- 31: Innenfläche
- 32a-32d: Distanzprofile
- 33a-33d: Kopfplatten
- 34: Zentrierelemente
- 35: Führungshülsen
- 36: Werkstückträgeroberrand
- 37: Außenfläche
- 38: Einsatzvertiefungen
- 39: Zentrierbohrungen
- 40: Rippenstege
- 41: Anschlagelemente
- 42: Ablauföffnungen
- 43: Zentrieröffnungen
- 44: Vorsprung

## Patentansprüche

1. Werkstückträger (1), ausgebildet als Kunststoffbehälter, insbesondere einstückig hergestellt durch Spritzgießen, der zur Aufnahme von Werkstücken einen separaten Einsatz (28) mit Werkstückhaltemitteln (35) aufweist, mit innen liegenden Rastmitteln (9; 6, 7) versehen ist und wobei der Einsatz mit den Rastmitteln verankerbare Gegenrastmittel aufweist und aus einer Grundplatte (29) besteht, an deren Seitenrändern (30a, b, c, d) jeweils ein sich von der Innenfläche (31) der Grundplatte (29) in vertikaler Richtung erstreckendes Distanzprofil (32a, b, c, d) angeformt ist, wobei der Einsatz (28) mit den Distanzprofilen (32a, b, c, d) voreilend in den Behälter (1) einsetzbar ist,
**dadurch gekennzeichnet,**
**dass** die Distanzprofile (32a, b, c, d) an ihren freien Enden jeweils eine Kopfplatte (33a, b, c, d) aufweisen, die auf ihrer Oberfläche mit zu Rastmitteln (6, 7) des Behälterbodens (2) komplementären Zentriersegmenten (34) ausgebildet sind.

2. Werkstückträger nach Anspruch 1,
**dadurch gekennzeichnet,**
**dass** bei zwei sich gegenüberliegenden Distanzprofilen (32b, 32d; 32a, 32c) die Kopfplatten (33b, 33d; 33a, 33c) über den Seitenrand (30b, 30d; 30a, 30c) der Grundplatte (29) hervorkragen, wobei die Vorkragenden in schlitzförmige Rastöffnungen (11) der Behälterwände (4,8) einrastbar sind.

3. Werkstückträger nach Anspruch 1 oder 2,
**dadurch gekennzeichnet,**
**dass** der Einsatz (28) auf der Innenfläche (31) seiner Grundplatte (29) mit parallel voneinander beabstandeten Führungshülsen (35) ausgebildet ist.

4. Werkstückträger nach einem der Anspruch 3,
**dadurch gekennzeichnet,**
**dass** die Grundplatte (29) des Einsatzes (28) auf ihrer mit dem Behälteroberrand (36) abschließenden Außenfläche (37) mit mehreren, umfangsverteilt um die Öffnungen der Führungshülsen (35) angeordneten Zentrierbohrungen (39) ausgebildet ist.

## Claims

1. A workpiece carrier (1) that is realized in the form of a plastic container and manufactured, in particular, in one piece by means of injection moulding, wherein said workpiece carrier features a separate insert (28) with workpiece holding means (35) for accommodating workpieces and is realized with inner latching means (9; 6, 7), wherein the insert features complimentary latching means that can be engaged with the latching means and consists of a base plate (29), onto the lateral edges (30a, b, c, d) of which a spacer profile (32a, b, c, d) extending vertically from the inner surface (31) of the base plate (29) is respectively moulded, and wherein the insert (28) can be inserted into the container (1) in such a way that the spacer profiles (32a, b, c, d) are inserted first,
**characterized in**
**that** the free ends of the spacer profiles (32a, b, c, d) respectively feature a head plate (33a, b, c, d), the surface of which is realized with centring segments (34) that are designed complementary to latching means (6, 7) of the container bottom (2).

2. The workpiece carrier according to Claim 1,
**characterized in**
**that** the head plates (33b, 33d; 33a, 33c) of two opposing spacer profiles (32b, 32d; 32a, 32c) protrude over the lateral edge (30b, 30d; 30a, 30c) of the base plate (29), wherein the protruding sections can be engaged in slot-shaped openings (11) of the container walls (4, 8).

3. The workpiece carrier according to Claim 1 or 2,
**characterized in**
**that** the insert (28) is realized with parallel guide sleeves (35) that are spaced apart from one another on the inner surface (31) of its base plate (29).

4. The workpiece carrier according to Claim 3,
**characterized in**
**that** the base plate (29) of the insert (28) is realized with several centring bores (39) that are circumferentially distributed around the openings of the guide sleeves (35) on its outer surface (37) that ends flush with the upper edge (36) of the container.

## Revendications

1. Porte-outil (1), réalisé sous forme d'un récipient en plastique, en particulier fabriqué en un bloc par moulage par injection, qui présente un insert séparé (28) pourvu de moyens de retenue de pièces (35) pour recevoir des pièces, est pourvu de moyens d'enclenchement intérieurs (9 ; 6, 7), l'insert présentant des moyens de contre-enclenchement pouvant être ancrés dans les moyens d'enclenchement et consistant en une plaque de base (29) sur les bords latéraux (30a, b, c, d) de laquelle respectivement un profilé écarteur (32a, b, c, d) s'étendant dans le sens vertical depuis la surface intérieure (31) de la plaque de base (29) est formé, l'insert (28) pouvant être inséré avec les profilés écarteurs (32a, b, c, d) en avant dans le récipient (1),
**caractérisé en ce que**
les profilés écarteurs (32a, b, c, d) présentent respectivement à leurs extrémités libres une plaque d'embout (33a, b, c, d) qui est constituée de segments de centrage (34) complémentaires par leur surface avec des moyens d'enclenchement (6, 7) du fond du récipient (2).

2. Porte-outil selon la revendication 1,
**caractérisé en ce que**,
sur deux des profilés écarteurs (32b, 32d ; 32a, 32c) opposés, les plaques d'embout (33b, 33d ; 33a, 33c) dépassent du bord latéral (30b, 30d ; 30a, 30c) de la plaque de base (29), celles qui dépassent pouvant être enclenchées dans des orifices d'enclenchement en forme de fentes (11) des parois du récipient (4, 8).

3. Porte-outil selon la revendication 1 ou 2,
**caractérisé en ce que**
l'insert (28) est réalisé sur la surface intérieure (31) de sa plaque de base (29) avec des douilles de guidage (35) espacées parallèlement les unes des autres.

4. Porte-outil selon la revendication 3,
**caractérisé en ce que**
la plaque de base (29) de l'insert (28) est réalisée, sur sa surface extérieure (37) délimitant le bord supérieur du récipient (36), avec plusieurs alésages de centrage (39) répartis sur sa circonférence autour des orifices des douilles de guidage (35).
